# FASCICULE DE BREVET EUROPEEN

(11) **EP 0 846 070 B1**
(45) Date de publication et mention de la délivrance du brevet: **05.02.2003**
(21) Numéro de dépôt: 96928497.5
(22) Date de dépôt: 08.08.1996
(51) Int. Cl.: B62D 5/28

(54) **FLAN LIVRE A PLAT, PUIS MIS EN VOLUME EN DEUX PHASES DISTINCTES, ET PORTANT DE L'ADHESIF A EFFET PROLONGE POUR CONSITUER UN CONTENANT**
FLACH GELIEFERTER, IN ZWEI GETRENNTEN SCHRITTEN AUFZUFALTENDER ZUSCHNITT MIT LANGWIRKENDEM KLEBSTOFF ZUM BILDEN EINES BEHÄLTERS
BLANK SUPPLIED IN FLAT CONDITION, AND SET INTO SHAPE IN TWO DISTINCT PHASES AND HAVING EXTENDED ADHESIVE EFFECT FOR FORMING A CONTAINER

(30) Priorité: 15.09.1995 FR 9510873
(43) Date de publication de la demande: 10.06.1998
(73) Titulaire: Chevalier, Pierre, 92100 Boulogne sur Seine Hauts de Seine (FR)
(72) Inventeur: Chevalier, Pierre, 92100 Boulogne sur Seine Hauts de Seine (FR)
(74) Mandataire: Rataboul, Michel
(86) Numéro de dépôt international: FR9601268
(87) Numéro de publication internationale: WO97010137

(56) Documents cités:
- FR-A- 2 656 594
- US-A- 4 750 609

## Description

Outre les contenants rigides et ceux utilisés dans l'industrie pour l'emballage automatique, les contenants peuvent être divisés en deux grandes catégories :
- ceux qui sont présentés en volume à l'usager,
- ceux qui nécessitent un montage au moment de leur utilisation.

La présente invention concerne cette deuxième catégorie.

Elle vise à remédier à un défaut bien connu qui vient du fait qu'un contenant qui n'est pas complètement clos est souvent instable, ce qui oblige l'usager à des manipulations incommodes et hasardeuses puisqu'il devrait à la fois maintenir en volume au moins une partie du contenant et mettre en place les objets à emballer.

En somme, il faudrait que l'usager ait trois mains : deux pour maintenir le contenant et une pour manipuler les objets.

Pour éviter cela, il faut utiliser des accessoires extérieurs au contenant lui-même :
agrafes, ruban adhésif, colle, etc., toutes choses dont ne disposent couramment que les usagers professionnels qui ont à leur disposition un emplacement adapté aux tâches d'emballage ainsi que tous les accessoires et équipements voulus.

Cela n'est évidemment pas le cas des usagers occasionnels qui doivent plus ou moins improviser les opérations d'emballage proprement dites, outre le montage d'un contenant livré à plat.

Bien sûr, il est parfois possible de maintenir le contenant d'une main et de placer les objets de l'autre.

Mais cet "à peu près" est très insuffisant pour un contenant qui est destiné à être proposé aux usagers pour tous les cas d'emballage qui puissent se présenter alors qu'il est fabriqué industriellement en série.

Or, c'est exactement ce qui existe actuellement.

On peut citer à titre d'exemple les contenants pliants vendus dans les bureaux de poste. Ils sont remis à plat à l'usager et celui-ci doit redresser des parois ou des volets (ce qui est équivalent), les maintenir et simultanément mettre en place les objets à emballer car le contenant ne devient stable que par sa fermeture définitive.

On comprend que si l'usager opère dans le bureau de poste lui-même, il ne dispose d'aucune commodité.

S'il opère chez lui, il peut s'aider d'une table dégagée, de ruban adhesif, de ficelle ou d'agrafes mais cela prouve bien que le contenant n'est pas pratique car il ne se suffit pas à lui-même.

L'État de la Technique peut être illustré par le brevet US-A-4 750 609 qui décrit un contenant exclusivement destiné à des oeuvres d'art, graphiques et autres objets substantiellement plats, c'est-à-dire ayant une surface grande par rapport à leur épaisseur. En tous cas, il ne peut s'agir que d'articles en une seule pièce, ou " unitaires ", et de proportions comparables aux longueur et largeur de la base sur laquelle on les pose (panneau de fond 12). Des dimensions sont d'ailleurs données à titre indicatif qui corroborent ce point de vue selon lequel il s'agit d'un paramètre de structure et non d'un simple choix laissé à l'appréciation d'un usager. Le fait que la distance entre les lignes de pliage F₁ et F₂ (colonne 3, lignes 51-53) soit modifiable c'est-à-dire différente de l'exemple donné (1/2 pouce : colonne 3, ligne 50) est une formule omnibus qui ne change rien à la conception même du contenant.

Cet emballage concerne donc bien des objets plats et unitaires et se fait en les plaçant d'abord sur le panneau de fond 12, puis en finissant le contenant autour de ces objets. Cette méthode qui est décrite colonne 4, lignes 23 à 55.

En effet, les rabats marginaux 14 et 15 (noter qu'il ne s'agit pas de parois, ni même de panneaux) sont pliés de telle sorte que leur partie située au-delà de la ligne de pliage F₃-F₅ se trouve à l'aplomb du panneau de fond 12, comme dit colonne 4, lignes 30 - 32, d'où il résulte que l'on ne peut pas poser les objets après érection du contenant car « dans cette position, les oeuvres d'art ou graphiques sont confinées entre le côté formé ou rabats marginaux 14 et 15 » (colonne 4, lignes 32 - 34).

L'invention se distingue complètement de cette structure et, plus généralement, remédie aux inconvénients cités, en permettant de fournir aux usagers, particuliers ou professionnels, un contenant qui incorpore tout ce qui est nécessaire à son utilisation pratique, ce qui rend inutile quelque accessoire que ce soit, de sorte qu'il est stable et fixe avant que l'on doive mettre en place les objets à emballer.

A cette fin, l'invention a pour objet un flan en carton ou matériau similaire, qui est constitué à partir d'au moins une ébauche plane et qui présente à plat tous les moyens de constitution et de fermeture d'un contenant, à savoir d'une part une base polygonale plane et des parois adjacentes à la base devant ultérieurement être redressées par rapport à ladite base en vue de constituer un corps de contenant en volume et d'autre part un panneau dit « de fermeture » pour fermer ledit corps de contenant par-dessus des objets à emballer de toutes sortes placés sur la base, caractérisé en ce que le flan possède au moins un élément qui est distinct de la base, des parois et du panneau de fermeture, dit « élément distinct », et qui est destiné à être mis en position active définitive lors de la mise en volume du corps et avant de disposer des objets à emballer sur la base, position active dans laquelle, d'une part la base est complètement dégagée et accessible aux objets à déposer sur elle, et d'autre part il réunit et maintient hors de leur plan d'origine au moins deux parois dudit flan adjacentes à la base autres que le panneau de fermeture, élément distinct qui doit être appliqué directement contre l'une au moins des parois adjacentes à la base, de l'adhésif à effet prolongé étant prévu pour maintenir en position définitive les parois redressées ainsi que le ou les éléments distincts et en position de clôture inviolable le panneau de fermeture rabattu par-dessus les objets emballés.

Lorsque ce flan est mis en volume, on obtient un contenant formé d'une base, de parois et d'un panneau de fermeture, et aucun de ces composants ne comporte le moindre pli ou surépaisseur, contrairement à certains contenants connus, ce sui procure deux avantages :
- la base est complètement dégagée et ainsi d'accès facile à n'importe quel type d'articles que l'on doit y placer,
- la stabilité du contenant en cours de finition à partir du flan de l'invention est parfaite et garantit que l'usager peut utiliser ses deux mains pour mettre les articles en place.

L'invention sera mieux comprise par la description détaillée ci-après faite en référence au dessin annexé. Bien entendu, la description et le dessin ne sont donnés qu'à titre d'exemple indicatif et non limitatif.
La figure 1 est une vue schématique en plan d'une ébauche conforme à l'invention, destinée à constituer un flan puis un contenant avec couvercle et rebords latéraux de protection.
La figure 2 est une vue schématique en plan d'un flan prêt à l'emploi, obtenu à partir de l'ébauche de la figure 1.
La figure 3est une vue schématique en perspective d'un contenant en cours de montage à partir du flan de la figure 2.
Les figures 4 et 5 sont deux vues schématiques partielles montrant deux phases de montage du contenant de la figure 3.
Les figures 6 à 13 sont des vues schématiques d'un mode de réalisation de l'invention consistant en un contenant à couvercle coiffant.
Les figures 14 à 16 sont des vues schématiques d'un flan conforme à l'invention présentant des segments d'adhésif disposés en long et non plus en travers, et plus précisément :
La figure 14montre des segments d'adhésif disposés en long sur deux éléments distincts pour la formation partielle initiale du contenant et sur le volet de fixation pour la fermeture du contenant.
La figure 15 est une vue analogue à la figure 14, montrant les mêmes segments d'adhésif complétés par des segments d'adhésif placés sur les parois latérales.
La figure 16 est une vue analogue aux figures 14 et 15, montrant les mêmes segments d'adhésif complétés par des segments d'adhésif placés sur quatre éléments distincts.
La figure 17 est une vue schématique montrant en perspective un contenant en cours de mise en volume et de fermeture, à partir du flan de la figure 16.
La figure 18 est une vue schématique d'un flan conforme à l'invention analogue à celui de la figure 14 mais dont le volet de fixation comporte une languette de fermeture devant coopérer avec une fente d'une paroi transversale, et non des segments d'adhésif.
La figure 19 est une vue schématique en plan d'un flan conforme à l'invention comprenant deux bandes parallèles reliées entre elles.
Les figures 20 et 21 montrent deux situations intermédiaires de la mise en position d'utilisation du flan par pivotement relatif de deux bandes.
La figure 22 montre le flan après avoir fait pivoter l'une des deux bandes à 90° de l'autre.
La figure 23 est une vue schématique en perspective du flan de la figure 22, après redressement partiel des volets latéraux.
La figure 24 est une vue schématique en perspective du flan de la figure 23 après mise en place des objets à emballer et rabattement de l'un des volets latéraux.
La figure 25est une vue schématique en perspective du flan de la figure 24 après rabattement des deux volets latéraux, fixation de l'élément distinct et redressement partiel des deux extrémités d'une bande devant envelopper les volets rabattus et fermer le contenant.
La figure 26 est une vue schématique en perspective du flan de la figure 25 après rabattement de l'une des extrémités de la bande.
La figure 27 est une vue schématique en perspective du contenant complètement fermé au moyen d'adhésif à effet prolongé, et issu du flan des figures 19 à 26.
La figure 28 est une vue schématique en perspective du contenant de la figure 27 et montrant l'une de ses petites faces.

On emploie ici le mot "adhésif' lorsqu'il s'agit d'une substance qui conserve ses propriétés pendant un temps relativement long, surtout lorsqu'il est protégé par un ruban.

Il s'agit, en effet, de différer l'usage dudit adhésif après qu'il ait été disposé, lors de la fabrication.

Un tel adhésif est connu en soi et on le définit parfois en le qualifiant d'adhésif "à temps de prise permanent", ce qui procure une "surface auto-adhésive".

Ce mot "adhésif' ne doit pas être confondu avec le mot "colle" qui concerne une substance qui ne peut être utilisée que dans un délai très bref, tout de suite après sa mise en place, pour une fixation définitive, avant qu'elle n'ait durci par séchage, polymérisation, évaporation de solvants et/ou refroidissement. Lorsque de la colle est utilisée pour la fabrication des contenants, elle assemble définitivement deux parties du flan à partir duquel le contenant est mis en volume par l'usager, celui-ci n'ayant donc pas accès à la colle, qui est un moyen de fixation irréversible.

On considère également comme irréversible la fixation par des moyens inamovibles ou qui laissent des traces indélébiles si on les retire, ce qui est le cas des agrafes par exemple.

L'adhésif peut être de tout type connu, notamment du type ruban double face, souvent désigné par l'expression "adhesive transfer tape" ou bien, par exemple, selon les dispositions du brevet européen 431.144 au nom du déposant.

Dans la description qui suit, on suppose que l'invention est appliquée à du carton mais, bien entendu, elle est utilisable avec tout autre matériau adapté à l'usage auquel les contenants sont destinés.

Comme on l'a exposé au début de la présente description, l'invention concerne l'emballage d'objets dans des contenants qui sont fabriqués puis livrés sous forme d'un flan plat, ayant selon les cas une ou plusieurs épaisseurs, la mise en volume du flan pour en faire un contenant étant réalisée par l'usager (et non par le fabricant).

Cela signifie que le contenant conforme à l'invention peut se présenter sous plusieurs formes selon la phase de son cycle à laquelle on se place :
- une ébauche découpée,
- un flan plat déjà muni d'adhésif à effet prolongé,
- un flan déjà muni d'adhésif à effet prolongé et en partie déjà plié sur lui-même,
- un flan déjà muni d'adhésif à effet prolongé et en partie déjà plié sur lui-même, certaines parties étant fixées de manière irréversible (par de la colle, des agrafes ou analogue),
- un contenant mis en volume partiellement ou complètement, vide ou en cours d'emballage,
- un contenant fermé.

L'invention permet son application à des contenants qui présentent des rebords latéraux dont l'utilité est très grande car ils assurent une excellente protection du contenant lui-même et des objets emballés, contre les chocs, les chutes et autres efforts accidentels violents que tout contenant subit immanquablement lors de ses manutentions et de ses transports.

On va décrire un contenant de ce type en regard des figures 1 à 5.

En se reportant au dessin, on voit une ébauche 001 découpée et marquée de lignes de prépliage et à partir de laquelle on obtient un flan 002.

Les lignes de découpe sont disposées en croix deux par deux 102, 103 et 104, 105 qui déterminent une base (ou fond) 106, deux panneaux dits "transversaux" 107 et 108 ainsi que deux panneaux dits "latéraux" 109 et 110.

On comprend qu'après redressement des panneaux 107, 108, 109 et 110 selon les lignes 102, 103, 104 et 105 dans des plans perpendiculaires à celui de la base 106, on forme un corps de contenant ayant un fond 106 et quatre parois extérieures 107, 108, 109 et 110, les parois 107 et 108 étant dites "transversales" et les parois 109 et 110 étant dites "latérales".

Outre ces cinq composants, les lignes de prédécoupe 102, 103, 104 et 105 déterminent quatre éléments distincts 111, 112, 113 et 114, de forme quadrangulaire et exactement inscrits dans le contour de l'ébauche 001 et qui, s'ils n'étaient pas conservés pour des raisons qui ressortiront de la description ci-après, constitueraient des chutes à éliminer en pure perte.

Quatre lignes de prépliage 115, 116, 117 et 118 placées en diagonale déterminent pour chaque élément distinct deux pattes triangulaires 120-121, 122-123, 124-125 et 126-127.

Sur la face opposée à celle qui est visible sur la figure 1, on dispose de l'adhésif à effet prolongé 130 sur les éléments distincts 113 et 114 en lignes parallèles, cet adhésif étant recouvert d'un ruban de protection amovible 131.

Naturellement, chaque fois que l'on évoque l'adhésif à effet prolongé 130, surtout lorsqu'il est disposé en lignes, il faut comprendre que cet adhésif 130 peut être disposé par zones plus ou moins étendues, en à-plat ou en pointillé et, donc, en lignes continues ou discontinues, droites, courbes ou brisées.

On remarque que les lignes d'adhésif sont situées sensiblement à mi-hauteur des éléments distincts et traversent donc les lignes de prépliage obliques 117 et 118, ce qui présente un grand intérêt, comme cela sera explicité plus loin.

L'ébauche 001 de la figure 1 reçoit de la colle non seulement sur les pattes triangulaires 120, 122, 125 et 127 mais aussi sur deux bandes latérales 160 et 161 situées au-delà des bords latéraux de la base 106, ce qui élargit d'autant le flan 002, tant à la base des parois latérales 109 et 110 que le long des pattes triangulaires 120, 122, 125 et 127.

Des lignes de prépliage 162 et 163 bordent ces bandes 160 et 161 et forment une séparation entre les parois latérales 109-110 et ces bandes 160-161.

Les lignes 162 et 163 se terminent donc aux lignes diagonales 115, 116, 117 et 118.

On constitue le flan prêt à l'emploi 002, lors de la fabrication, en pliant par-dessus les parois transversales 107, 108 et la base 106, d'une part l'ensemble paroi 109, éléments distincts 111 et 113 et bande latérale 160 le long de la ligne de prépliage 104, et d'autre part l'ensemble paroi 110, éléments distincts 112 et 114 et bande latérale 161 le long de la ligne de prépliage 105 (figure 2).

On crée de la sorte, après pliage lors de la fabrication, deux rebords latéraux 165 et 166 qui sont très utiles pour absorber les chocs que subit le contenant car ils se trouvent en avant des parois latérales 109 et 110.

Les parois latérales 109 et 110 étant en retrait, les parois transversales 107 et 108 s'étendent jusqu'à la limite extérieure des rebords 165 et 166, grâce à leur élargissement par les bandes 160 et 161.

Les parois latérales 109 et 110 se trouvent ainsi protégées selon trois côtés.

Il est donc avantageux de compléter cette protection par le quatrième côté, c'est-à-dire par le panneau de fermeture 140.

Pour toutes ces raisons, on élargit le panneau de fermeture 140 par deux bandes 167 et 168 qui sont collées contre lui lors du pliage de l'ébauche de la figure 1 pour obtenir le flan de la figure 2.

Il en résulte que l'on crée après pliage, lors de la fabrication, deux rebords latéraux 169 et 170 qui complètent la protection des parois latérales en retrait 109 et 110.

Les pattes 144 et 145 sont reliées à ces rebords 169 et 170 par des lignes de prépliage 171 et 172.

Avec l'exemple pris ici, on profite du carton de l'ébauche disponible de part et d'autre du panneau 140 pour créer, sans gaspillage, des renforts 173-174 et 175-176 de part et d'autre de la patte 144 et de la patte 145, en une seule pièce avec les bandes 167 et 168.

Les bandes 167 et 168, tout comme les renforts 173 à 176 peuvent bien entendu être fixés irréversiblement au panneau 140 autrement que par de la colle disposée selon le dessin de la figure 1 (par des agrafes notamment), ou bien la colle peut être disposée autrement que selon des à-plat (surfaces pleines et continues), par exemple : points, pastilles, lignes, etc.

Les pattes de blocage 144 et 145, elles, ne doivent pas être fixées irréversiblement puisqu'elles doivent être redressées hors de leur plan.

Pour cela, on peut prévoir de déposer un point de colle de même qualité que celle des bandes 167 et 168 car la surface collée est si petite que l'on peut facilement l'arracher sans dommage.

Mais on peut aussi créer des "ponts" ou "points d'attache" lors du découpage de l'ébauche, c'est-à-dire des petites fractions de carton 177 non coupées lors de la découpe des lignes qui donnent le contour des pattes 144 et 145 et les isolent des renforts 173, 174, 175 et 176, et réunissant les deux côtés des fentes provenant de cette découpe.

Avec le mode de réalisation qui vient d'être décrit, on voit que l'ébauche 001, après fabrication, est déterminée par son contour extérieur découpé dans une plaque et par les lignes de prépliage 102, 103, 104, 105 et 115, 116, 117 et 118.

Quand l'ébauche 001 est munie d'adhésif à effet prolongé 130 recouvert d'un ruban de protection 131, on se trouve en présence du flan complet 002 qui intègre, par fabrication, tous les éléments nécessaires à la constitution d'un contenant par un usager.

Le flan 002 de la figure 2 est donc prêt à être commercialisé et, à cette fin, la fabrication est suivie d'un groupement de plusieurs flans 002, d'un éventuel conditionnement, d'un stockage et d'une livraison à la clientèle, c'est-à-dire aux usagers.

L'usager reçoit un ou plusieurs flans 002, les stocke éventuellement puis les prend un par un pour constituer autant de contenants.

Lorsque l'usager désire redresser ces pattes de blocage 144 et 145, il lui suffit de faire un effort mineur car les ponts 177 sont petits, fragiles, et se cassent facilement en libérant les pattes 144 et 145.

Après avoir redressé les pattes de blocage 144 et 145, l'usager retire le ruban de protection 131 correspondant aux pattes triangulaires 124-125 et 126-127, relève les parois latérales 109 et 110 selon les flèches F4 puis la paroi transversale 108 selon la flèche F2.

En conséquence, les éléments distincts 113 et 114 se plient automatiquement en soufflet selon les lignes 103-104-117 et 103-105-118, comme cela se voit sur la figure 3.

En pratique, les éléments distincts 113 et 114 étant solidaires à la fois d'une paroi latérale et de la paroi transversale 108, le redressement des parois 109 et 110 amorce le redressement de la paroi transversale 108, de sorte que l'usager ne fait que parachever le redressement de cette paroi 108 en prenant en pince et en serrant la paroi 108 et les pattes triangulaires 124 et 126.

Du fait des lignes de prépliage obliques 117 et 118, l'adhésif 130 se trouve décomposé en deux segments pour chacun des éléments distincts 113 et 114 : un segment est sur la patte triangulaire 124-126 et l'autre sur la patte triangulaire 125-127.

Le pliage à 45° de ces pattes triangulaires selon ces lignes obliques 117 et 118 a pour conséquence très favorable qu'après pliage complet, les deux segments d'un même élément distinct 113-114 se trouvent face à face en étant perpendiculaires.

Celui de la patte 124-126 s'applique verticalement (c'est-à-dire perpendiculairement à la ligne de prépliage 103) contre la patte triangulaire située en regard 125-127, alors que le segment de cette patte 125-127 s'applique horizontalement (c'est-à-dire parallèlement à la ligne de prépliage 103) contre la patte triangulaire située en regard 124-126 (voir figure 3).

L'usager termine le montage en pinçant entre deux doigts la paroi 108 et les pattes triangulaires 124 et 126.

Ces gestes très simples ne font appel à aucun accessoire extérieur au flan livré par le fabricant.

A ce stade, l'usager a formé une partie seulement du contenant complet: la base 106, une paroi transversale 108 et deux parois latérales 109 et 110. Et pourtant cette seule partie est déjà stable en elle-même lorsqu'elle est posée à plat, par la base (ou fond) 106, sur un support plan quelconque tel qu'une table.

L'usager peut alors utiliser ses deux mains pour placer sur la base 106 les objets à emballer, le corps de contenant ainsi formé étant parfaitement stable sans que l'usager ait besoin de le tenir..

Il engage alors les pattes 144 et 145 dans les fentes 158 et 159 et, ici, on a donné à ces pattes 144 et 145 une longueur telle que bien avant d'avoir rabattu le panneau de fermeture 140, l'extrémité libre des pattes 144 et 145 atteint l'entrée des fentes 158 et 159, de sorte que l'usager voit les deux pattes en même temps et peut facilement les guider pour les engager en partie. En rabattant le panneau 140, l'usager est assuré que les pattes 144 et 145 pénétreront à fond dans les fentes 158 et 159, selon les flèches F5 jusqu'à ce que le panneau de fermeture 140 s'applique en butée contre les rabats 150 et 151.

La mise en volume d'un flan 002 pour le monter en contenant est extrêmement simplifiée par rapport aux modèles comparables connus, et elle ne nécessite aucun accessoire de montage ou de fermeture.

Cela en fait une boîte particulièrement bien adaptée au grand public et, notamment, pour des envois postaux.

La présence des pattes 144 et 145 supprime, entre le sommet des parois latérales 109-110 et le panneau de fermeture 140, tout espace par lequel pourrait, volontairement ou accidentellement, passer un objet mince tel qu'une enveloppe, une carte postale, une feuille ou analogue, aussi bien de l'intérieur vers l'extérieur qu'inversement de l'extérieur vers l'intérieur.

Cela garantit à la fois l'intégrité du contenu et la sécurité des documents et du courrier postal en général, susceptibles de côtoyer une boîte fermée conformément à l'invention.

De plus, la boîte fermée est inviolable, même par des pratiques frauduleuses, car lorsque l'adhésif 130 du volet de fixation 142 a été démasqué puis appliqué contre la paroi 108, il est impossible d'ouvrir la boîte et d'accéder au contenu autrement qu'en détruisant une partie extérieure, ce qui révèle immédiatement la fraude et empêche qu'elle puisse être pratiquée secrètement.

L'expérience a montré qu'une tentative de décoller le volet de fixation 142, même avec délicatesse, sur une boîte en carton ondulé a pour effet de déchirer le papier constituant la face du carton ondulé portant l'adhésif, et de découvrir les cannelures internes, même au-delà de la zone primitivement cachée, de sorte que l'ouverture (ou la tentative d'ouverture) est immédiatement décelable à la vue.

En observant l'ébauche de la figure 1, on voit que l'on peut donner aux pattes de blocage 144 et 145 la même largeur que les parois 109 et 110, sans gaspillage de carton, comme l'indiquent les lignes x et y en trait mixte.

Après mise en volume, les pattes 144 et 145 s'étendent donc sur toute la hauteur des parois latérales 109 et 110 et prennent appui sur la base 106.

Sur la figure 3, on voit que la hauteur H des pattes 144 et 145 est bien égale à la hauteur H des parois 109 et 110 et constituent, par conséquent, des renforts efficaces, augmentant la résistance à l'écrasement de la boîte terminée.

Pour que l'appui des pattes 144 et 145 sur la base 106 soit efficace, leurs extrémités libres 144a et 145a des pattes 144 et 145 ne se présentent pas nécessairement au milieu de la longueur des fentes 158 et 159.

De plus, l'inclinaison de ces pattes 144 et 145 par rapport à la verticale des parois 109 et 110, jointe à la sollicitation du carton qui tend à ramener la cloison 107 et, donc le panneau de fermeture 140 vers l'arrière, a pour effet naturel que le premier contact entre les pattes 144 et 145 et les rabats 150 et 151 se produit par le bord arrière des pattes avec l'extrémité des fentes 158 et 159 la plus proche de la cloison 107 et du panneau 140.

Sur la figure 5, on voit que l'arête arrière 144b et 145b des pattes 144 et 145 sont rectilignes et que, par rapport à l'extrémité dite "avant" 158a et 159a des fentes 158 et 159, l'extrémité opposée dite "arrière" 158b et 159b est plus large que l'extrémité avant 158a-159a.

En fait, l'expérience montre que, selon les proportions de la boîte, la prise de contact entre les pattes 144 et 145 et les rabats 150 et 151 peut se produire aussi aux environs du milieu des fentes 158 et 159.

En pratique, on a donc le choix entre des fentes à bords parallèles ou des fentes à bords non parallèles, soit que les fentes sont plus larges à l'une de leurs extrémités qu'à l'autre, soit qu'elles sont plus larges dans leur partie centrale.

Cette dernière solution est visiblement représentée sur les figures 1 à 5.

Quant à la rectitude des arêtes 144b et 145b, elle permet d'exercer un effet mécanique de levier lors du rabattement du panneau de fermeture 140.

Lorsque la boîte est complètement fermée, l'axe longitudinal des pattes 144 et 145 est parallèle aux arêtes verticales des parois et perpendiculaire au plan de la base 106, leurs extrémités libres 144a et 145a reposant sur la base 106.

Leurs arêtes arrière 144b et 145b sont donc également verticales, leurs parties basses 144c et 145c étant à l'aplomb des extrémités arrière 158b et 159.

Or, le rabattement du panneau 140 se fait non pas selon une ligne droite mais selon une courbe qui est la résultante du pivotement de la paroi 107 autour de la ligne de prépliage 102 et du pivotement de panneau 140 autour de la ligne de prépliage 141.

Grâce à l'appui des arêtes 144b et 145b contre les bords des extrémités 158b et 159b des fentes 158 et 159, la simple action de rabattre le panneau 140 par-dessus les objets emballés provoque automatiquement le pivotement de la paroi 107 et le repliement des pattes triangulaires 121 et 123 puisque les arêtes 144b et 145b exercent une poussée sur les extrémités 158b et 159b car les pattes 144 et 145 ne peuvent pas s'abaisser sans simultanément obliger quelque point que ce soit de leurs arêtes 144b et 145b à demeurer au contact des extrémités 158b et 159b.

En fin de mouvement, ce sont donc les parties hautes 144d et 145d de ces arêtes 144b et 145b qui sont situées aux extrémités 158b et 159b des fentes 158 et 159.

Les arêtes avant 144e et 145e sont avantageusement courbes, pour pénétrer sans gène à proximité des extrémités avant 158a et 159a.

L'existence des rebords 165 et 166 a pour conséquence que les pattes triangulaires 120-122 et 125-127 ont une partie découverte qui prolonge verticalement le rebord 165-166 correspondant, ce qui est très avantageux.

Or, les pattes triangulaires 125 et 127 reçoivent de l'adhésif à effet prolongé 130 sur toute leur largeur, si bien que si l'on disposait cet adhésif 130 sur les éléments distincts 113 et 114 comme on l'a décrit, le retrait du ruban de protection 131 à cet endroit, laisserait l'adhésif 130 à découvert, accessible à toutes les poussières et impuretés et présentant le danger de retenir des objets se trouvant à proximité de la boîte fermée, sans même évoquer le désagrément pour l'usager de poser involontairement ses doigts sur cet adhésif.

Pour éviter cela, il convient de ne pas disposer d'adhésif sur la partie extérieure des pattes triangulaires 125 et 127, ce qui est quasiment automatique si l'adhésif est disposé par petites étendues : pastilles, points.

Lorsque l'on choisit de disposer l'adhésif en ligne continue sur toute la largeur de l'ébauche, comme on l'a décrit plus haut, on crée une zone neutre, c'est-à-dire sans adhésif accessible, sur les pattes triangulaires 125 et 127, selon une longueur sensiblement égale à la largeur L des rebords 165 et 166.

Selon une première solution, on évite d'appliquer de l'adhésif 130 à l'endroit voulu pour la zone neutre 180, comme cela se voit sur la figure 4.

Cette solution est facile, surtout en appliquant l'adhésif selon les dispositions décrites dans le brevet européen 431.144 au nom du demandeur.

En revanche, il est plus difficile de ne pas mettre du ruban 131, car en travaillant en continu, cela revient à couper le ruban 131 au début de la zone 180 et de recommencer à le placer juste après la zone 180.

Il est donc recommandé de recouvrir la zone neutre 180 avec le ruban 131 pour bénéficier de sa mise en place continue,.

On rappelle que ce ruban 131 est coupé au droit des arêtes verticales 104 et 105 qui séparent la cloison 108 et les pattes triangulaires 125 et 127, cette coupure étant très facilement obtenue par une simple lame coupante, après mise en place de ce ruban 131.

Indépendamment du mode de réalisation adopté, de celui de la figure 1 à celui de la figure 5, concernant le maintien dressé et/ou la fermeture du contenant, on peut utiliser les pattes de blocage 144-145 se plaçant à l'extérieur des parois latérales 109-110 et associées à différents moyens de maintien.

La présence d'adhésif 130 rend inutile les languettes 188 et 189 ainsi que les fentes 190 et 191 et ces deux possibilités sont représentées ensemble ici dans un but de simplification.

Comme on l'a indiqué plus haut, la structure de la boîte et l'emploi d'un adhésif à effet prolongé, permettent d'obtenir une fermeture inviolable.

Cela est une grande qualité pour assurer l'intégrité de la boîte et de son contenu.

En revanche, cela peut devenir une gène pour le destinataire légitime de la boîte lorsqu'il veut l'ouvrir pour accéder au contenu.

Pour faciliter l'opération d'ouverture, on prévoit sous le volet de fixation 142, lors de la fabrication, un lien robuste et fin 195 disposé transversalement et aux deux extrémités duquel on a ménagé deux coupures en V qui déterminent deux petites languettes 196 et 197 (voir figures 1, 2 et 3).

Lorsque la boîte est fermée, on n'aperçoit de l'extérieur que les languettes 196 et 197, le lien 195 se trouvant sur la face cachée du volet 142.

Pour ouvrir la boîte, l'usager saisit l'une ou l'autre des deux languettes 196 et 197 et fait le geste de l'arracher, ce qui a pour effet d'exercer une forte traction sur le lien 195 qui étant trop robuste pour se rompre, suit la languette à laquelle il est solidement fixe et découpe en ligne droite la feuille de carton constitutive du volet 142.

L'adhésif 130 réunit toujours (puisqu'il s'agit d'une liaison irréversible) le volet de fixation 142 et la paroi transversale 108 mais comme le volet 142 est découpé par le lien d'ouverture 195, cela revient à supprimer la fixation du volet 142 et l'usager peut facilement désunir la boîte.

Ce moyen d'ouverture, ou tout autre équivalent, peut bien entendu être appliqué à tous les contenants conformes à l'invention, quelle que soit la variante choisie.

Sur les figures 6 à 13, on a représenté un autre mode de réalisation de l'invention permettant d'obtenir un contenant très simple et de prix de revient raisonnable.

La figure 6 représente une ébauche sur laquelle on retrouve toujours les mêmes éléments permettant de former d'abord une partie stable du contenant : le fond 106, deux parois transversales 107 et 108 et deux parois latérales 109 et 110, ainsi que les éléments distincts 113 et 114 que l'on ne re-décrira pas.

La différence essentielle de ce mode de réalisation par rapport aux précédents réside dans la constitution d'un couvercle du type "coiffant".

Pour cela, le panneau de fermeture 140 est solidaire de deux pattes latérales 201 et 202 dont les dimensions sont sensiblement les mêmes que celles des parois latérales 109 et 110, et le volet de fixation 142 a sensiblement les mêmes dimensions que celles de la paroi transversale 108.

Ce volet 142 est solidaire de deux pattes latérales 203 et 204 déterminées par des lignes de pliage 205 et 206, et présente en outre deux lignes de pliage oblique à 45°, 207 et 208.

Lors de la fabrication de cette ébauche, on dépose de la colle d'une part sur les pattes triangulaires 125 et 127 des éléments distincts 113 et 114, et d'autre part sur la partie supérieure 201a-202a des pattes latérales 201 et 202.

Pour constituer un flan prêt à l'emploi, on plie le volet de fixation 142 selon les lignes 207 et 208 (partie gauche de la figure 7), ce qui fait apparaître deux fractions triangulaires 209 et 210 du volet de fixation 142. Ensuite, on rabat vers le centre l'ensemble 201, 109, 113 d'un côté et 202, 110, 114 de l'autre.

Cette opération est encore à accomplir sur la partie gauche de la figure 7 et est déjà accomplie sur la partie droite.

Ainsi, on colle d'une part les pattes latérales 203 et 204 à la partie supérieure 201a-202a des pattes 201 et 202, et d'autre part les pattes triangulaires 125 et 127 à la paroi transversale 108.

Le flan terminé se présente alors sur la figure 8.

Pour utiliser ce flan, on retire les rubans de protection 131 des deux éléments distincts 113 et 114, puis on redresse vers le centre la paroi transversale 108 selon la flèche F2, tandis que l'on redresse en les écartant selon les flèches F4 les deux parois latérales 109 et 110, ce qui amène automatiquement les pattes triangulaires 124 et 126 contre les pattes triangulaires 125 et 127 collées à la paroi 108, auxquelles elles se fixent au moyen de l'adhésif 130 démasqué, ce que l'on conforte en serrant entre les doigts les pattes 124-126 et la paroi 108.

Comme précédemment décrit, on obtient un contenant en partie dressé et tout à fait stable pour placer les objets sur le fond 106.

Pour terminer le contenant et le fermer, on retire le ruban de protection 131 de la paroi 108 pour démasquer l'adhésif 130, puis on écarte les pattes latérales 201 et 202, ce qui tire le volet de fixation 142 dans le sens de son redressement, et fait pivoter les fractions triangulaires 209 et 210 le long des lignes 207 et 208, pour ramener sensiblement dans un même plan le volet 142 et ses fractions 209 et 210.

Ainsi, on a pratiquement mis en volume les trois faces 201-142-202 d'un couvercle coiffant articulé à la paroi transversale 107 (figure 9).

On redresse cette paroi 107 et l'on maintient écartées les pattes latérales 201 et 202 pour les conduire à l'extérieur des parois latérales 109 et 110, et enfin on fait passer le volet 142 devant la paroi 108 jusqu'à ce que le couvercle coiffant recouvre cette paroi 108 et les parois latérales 109 et 110 (figure 10).

On appuie sur la face extérieure du volet 142 pour appliquer sa face intérieure 142b sur l'adhésif 130.

L'Homme de Métier sait qu'un couvercle coiffant nécessite certaines précautions dans le dimensionnement précis des éléments coiffés par rapport à celui des éléments coiffants, afin que le couvercle puisse se mettre en place aisément, de sorte que les moyens pour ce faire ne seront pas décrits ici.

Il faut rappeler, cependant, que l'une des conséquences d'une telle structure est que la face intérieure 142b du volet de fixation 142 s'applique mal contre la face extérieure 148a de la paroi transversale 148.

Le schéma de la figure 11 montre qu'ici ce phénomène est d'autant plus net que les plis 205-206 et 20è-208 tendent à déformer le volet 142 dans le sens de son gonflement, c'est-à-dire que le "nerf" et l'élasticité du carton plié sollicitent le volet 142 vers son écartement de la face extérieure 148a.

Cela crée une contrainte dirigée vers le décollement du volet 142, par traction perpendiculairement au plan de l'adhésif 130.

Pour éviter cela, on prévoit deux fentes (au moins) 211 et 212 qui traversent l'épaisseur du volet 142 au niveau qui correspond à celui de l'adhésif 130 déposé sur la face extérieure 148a.

Lorsque l'on appuie transversalement sur l'extérieur du volet 142, on applique fortement sa face intérieure 142b contre l'adhésif 130, et les fentes 211 et 212 s'ouvrent d'elles-mêmes, ce qui empêche à l'effort du carton venant de la zone des plis 205-206 d'être transmis (figure 12).

En se reportant maintenant à la figure 14, on voit un autre mode de réalisation de l'invention concernant la disposition de l'adhésif sur les mêmes éléments distincts 113 et 114.

On peut appliquer l'adhésif 130 et son ruban protecteur 131 ainsi que le lien d'ouverture 195 sur la machine dite "onduleuse" qui élabore le carton ondulé à partir de bobines de papier.

Mais on peut aussi, lors de la fabrication des flans par découpe de plaques, appliquer l'adhésif 130 et son ruban de protection 131, ainsi qu'éventuellement le lien d'ouverture 195, soit sur les plaques avant leur découpe, soit sur les ébauches ou sur les flans, après découpe.

Pour cela, on peut prévoir une opération spécifique pour la pose de l'adhésif 130 et de son ruban protecteur 131 mais il est clair que l'on souhaiterait réaliser toutes les opérations sur une même machine, nommée "plieuse-colleuse".

Il peut alors être difficile d'appliquer l'adhésif 130 et son ruban protecteur 131 en travers du flan, sur la paroi transversale 108 et sur les éléments distincts 113 et 114 parce que la plieuse-colleuse impose un sens d'avancement des ébauches qui est longitudinal et non transversal.

Dans ce cas, comme on l'a représenté sur la figure 14, on peut appliquer un court segment d'adhésif 130 et de ruban 131 sur chacun des deux éléments distincts 113 et 114 après pliage de l'ébauche, dans le sens longitudinal et non plus transversal, de sorte que ces segments traversent toujours la ligne de pliage 117-118 et s'étendent sur les deux pattes triangulaires 124-125 et 126-127.

Sur la figure 15, on voit que l'on profite du dépôt d'adhésif sur les éléments distincts 113 et 114 pour prolonger ce dépôt sur les parois latérales 109 et 110, ce qui permet, après avoir retiré le ruban de protection 131, d'une part de dresser partiellement le contenant (paroi 108 et parois latérales 109-110) et d'autre part lors de la fermeture, de fixer les pattes de blocage 144 et 145 à l'extérieur et contre les parois 109 et 110.

Sur la figure 16, on voit que l'on profite du dépôt d'adhésif sur les parois 109 et 110 pour prolonger ce dépôt sur les éléments distincts 111 et 112, afin que les pattes triangulaires 120-121 et 122-123 se fixent l'une à l'autre, de la même manière que les pattes triangulaires des éléments distincts 113 et 114. On remarque, en effet, que les segments d'adhésif 130 et de ruban protecteur 131 traversent bien les lignes de pliage obliques 115 et 116 et s'étendent effectivement d'un bord à l'autre des éléments distincts 111 et 112 (figure 17).

Il faut rappeler que la présence d'adhésif sur ces éléments distincts 111 et 112 n'est pas indispensable puisqu'ils sont maintenus en bonne place, lorsque le contenant est fermé, par la fixation du volet 142 solidaire du panneau 140 et de la paroi transversale 107.

Mais cette présence est utile au confort de l'usager et à la solidité du contenant terminé, car cela permet de dresser le contenant par ses quatre faces 107, 108, 109 et 110 en créant ainsi une cuvette complète et parfaitement stable au moment d'y introduire les articles à emballer.

Une fois fermé, le contenant est particulièrement solide et rigide.

On a donc le choix, en disposant de l'adhésif longitudinalement lors de la confection des flans, entre les trois solutions des figures 14 (éléments distincts 113 et 114 seulement), 15 (éléments distincts 113 et 114 ainsi que parois 109 et 110), et 16-17 (éléments distincts 113 et 114, parois 109 et 110, éléments distincts 111 et 112).

En revanche, puisqu'il n'y a pas d'adhésif disposé transversalement, la fermeture du contenant par le panneau 140 et le volet 142 ne peut pas se faire comme on l'a décrit précédemment.

Cette fermeture peut être obtenue de deux manières différentes, selon que l'on souhaite encore utiliser de l'adhésif 130 ou pas.

En se reportant à la figure 14, on voit que l'on a appliqué deux segments d'adhésif 130 et leur ruban de protection 131 longitudinalement sur le volet 142, dans le prolongement des segments disposés sur les éléments distincts 113 et 114.

Au moment de la fermeture, on retire les rubans de protection 131 du volet 142 et l'on applique ce volet sur la face extérieure de la paroi transversale 108.

La fixation à la paroi transversale 108 se fait donc de la même manière que si les segments 130-131 étaient en travers.

Sur les figures 14, 15, 16 et 17, on a représenté cette solution faisant appel à de l'adhésif 130.

La fixation du volet 142 peut être prévue avec les deux seuls segments d'adhésif 130 et de ruban protecteur 131 situés dans le prolongement des deux segments longitudinaux, mais elle peut aussi être complétée par au moins un autre segment, tel celui qui est visible sur les figures 16 et 17, sensiblement dans l'axe du contenant.

La seconde manière consiste à prévoir une languette de fermeture 220, de type connu, solidaire du bord libre du volet de fixation 142 et devant être introduite dans une fente 221 ménagée dans la paroi transversale 108.

La fermeture est réalisée comme on l'a décrit précédemment en référence à la languette 142a et à la fente 108a, celle-ci étant équivalente à la fente 221.

Ici, on suppose qu'il n'y a pas d'adhésif du tout pour la fermeture du contenant, de sorte qu'il faut prévoir des moyens résistants et sûrs.

La languette 220 est donc avantageusement munie de deux dents opposées 222 et 223 que l'on replie à plat sur la languette 220 avant d'introduire le tout dans la fente 221, le fait de relâcher la pliure des dents 222 et 223, provoquant le retour de ces dernières à leur position d'origine mais après avoir traversé le carton par la fente 221, contre la face intérieure de la paroi 108.

Ces dispositions sont bien connues en elles-mêmes et ne nécessitent pas plus d'explications.

En se reportant maintenant aux figures 19 à 28, on voit un mode de réalisation de l'invention selon lequel le flan permet d'obtenir un contenant à hauteur variable, selon les dimensions des objets à emballer.

Sur ces figures, les mêmes parties portent les mêmes références que les précédentes et leur description ainsi que leur utilité ne seront répétées que si cela est utile à la bonne compréhension des dessins.

Sur ces figures 19 à 28, l'ébauche comprend deux bandes parallèles 401 et 402 réunies par une ligne de prépliage 403 d'une patte 404 déterminée dans la bande 401 par cette ligne 404, une seconde ligne de prépliage 405 et deux lignes de découpe 406 et 407, cette dernière étant orientée à 45° par rapport à l'axe de la bande 401.

Cette bande 401 est, ici, plus longue que la bande 402, mais dans la pratique, selon les proportions que l'on souhaite donner au flan en vue de le rendre compatible avec une certaine longueur maximum des objets à emballer, les bandes 401 et 402 peuvent être égales ou inégales, l'une ou l'autre étant la plus longue.

L'important est que le carton de la bande 401 soit plus long que ce qui est seulement nécessaire pour former des volets latéraux, l'élément distinct 400 étant constitué, avec de mode de réalisation, par ce surplus de longueur, pour que l'on puisse non seulement y déposer de l'adhésif à effet prolongé 130 et son ruban de protection 131, mais qu'en plus les deux extrémités de la bande 401 puissent se superposer, comme on le verra un peu plus loin.

La bande 401 est marquée de deux lignes de prépliage 408 et 409 qui déterminent entre elles une base centrale destinataire des objets. La règle à observer pour déterminer la longueur de la bande 401 est qu'elle doit être égale à deux fois la distance qui sépare les deux lignes 408 et 409, plus une longueur plus ou moins importante qui est celle prévue pour constituer l'élément distinct 400 assurant la fixation entre elles des deux extrémités de la bande 401 par-dessus les objets à emballer.

La bande 402 est également marquée de deux lignes de prépliage 410 et 411, mais décalées par rapport aux lignes 408 et 409, qui ne sont utiles que si le flan étant fait en carton ondulé, les cannelures de ce dernier sont longitudinales par référence à la bande 402.

Les deux bandes 401 et 402 reçoivent de l'adhésif 130 selon deux lignes situées dans le prolongement l'une de l'autre. En fait, elles ne sont qu'une seule et même ligne disposée en une seule fois et coupée transversalement en même temps que l'on crée les lignes de coupe 412 et 413, de part et d'autre de la ligne de prépliage 403, qui déterminent les deux bandes 401 et 402.

Les lignes de prépliage 408 et 409 déterminent entre elles une base 414 destinataire des objets à emballer.

Les lignes de prépliage 408 et 409 déterminent entre elles et les bords transversaux 415 et 416 deux volets 417 et 418.

L'ébauche très simple de la figure 19 est livrée soit dans la position de cette figure, soit après superposition des bandes 401 et 402 par pliage direct selon la ligne 403, de sorte que cette ébauche constitue le flan terminé, prêt à l'emploi.

Quand l'usager souhaite mettre le contenant correspondant en volume, il met le flan dans la position de la figure 19, s'il ne l'est pas déjà, puis il fait pivoter la bande 401 comme l'indiquent les figures 20 et 21 jusqu'à la position de la figure 22.

Les deux bandes 401 et 402 sont alors équivalentes à un flan prêt à constituer un contenant à hauteur variable formé d'une bande et de volets latéraux.

L'usager redresse les volets 417 et 418 qui se plient selon les lignes de prépliage 408 et 409 qui sont écartées, on le rappelle, d'une distance inférieure à la largeur de la bande 402 (figure 23).

Il subsiste alors deux rebords 420 et 421 de largeur L et du même type que ceux déjà décrits. L'usager dépose sur la base 414 les objets à emballer, rabat le volet 418 et retire le ruban de protection 131 du volet 417 (figure 24).

Il rabat ensuite le volet 417 sur le volet 418 qui se fixent l'un à l'autre par l'adhésif 130 (figure 25).

Il faut remarquer qu'en fait l'élément distinct 400 est constitué par les volets 417 et 418 ensemble car l'important est qu'ils se fixent l'un à l'autre.

La détermination de l'élément distinct 400 dépend finalement des dimensions respectives des volets 417 et 418 car il faut qu'ils soient réunis l'un à l'autre quelles que soient la longueur et la hauteur des objets à emballer.

Le volet le plus long 417 ne doit pas avoir une longueur supérieure à la largeur de la bande 402 afin de pouvoir s'appliquer sur un objet à emballer de hauteur faible, voire quasi nulle.Mais il doit avoir une longueur suffisante, ainsi que le volet 418, pour que ces deux volets puissent se fixer l'un à l'autre par l'adhésif 130, même si les objets à emballer sont épais (figure 25).

L'usager termine le contenant en rabattant la partie supérieure (sur le dessin) de la bande 402 par-dessus l'élément distinct 400 formé par la coopération des deux volets 417 et 418 (figure 26) puis la partie inférieure (sur le dessin) de la bande 402, après avoir retiré le ruban de protection 131 (figure 27).

Le contenant est terminé quand l'usager applique fermement l'extrémité de la bande 402 pour que l'adhésif 130 se fixe sur l'autre extrémité de la même bande 402 (figures 27 et 28).

## Revendications

1. Flan en carton ou matériau similaire, qui est constitué à partir d'au moins une ébauche plane et qui présente à plat tous les moyens de constitution et de fermeture d'un contenant, à savoir d'une part une base polygonale plane et des parois adjacentes à la base devant ultérieurement être redressées par rapport à ladite base en vue de constituer un corps de contenant en volume et d'autre part un panneau dit « de fermeture » pour fermer ledit corps de contenant par-dessus des objets à emballer de toutes sortes placés sur la base, **caractérisé en ce que** le flan possède au moins un élément (111-112-113-114, 400) qui est distinct de la base, des parois et du panneau de fermeture, dit « élément distinct », et qui est destiné à être mis en position active définitive lors de la mise en volume du corps et avant de disposer des objets à emballer sur la base, position active dans laquelle, d'une part la base est complètement dégagée et accessible aux objets à déposer sur elle, et d'autre part il réunit et maintient hors de leur plan d'origine au moins deux parois (107-108-109-110, 417-418) dudit flan adjacentes à la base (106, 414) autres que le panneau de fermeture (140), élément distinct (111-112-113-114, 400) qui doit être appliqué directement contre l'une au moins des parois (107-108, 417-418) adjacentes à la base (106, 414), de l'adhésif à effet prolongé (130) étant prévu pour maintenir en position définitive les parois (107-108-109-110, 417-418) redressées ainsi que le ou les éléments distincts (111-112-113-114, 400) et en position de clôture inviolable le panneau de fermeture (140) rabattu par-dessus les objets emballés..

2. Flan selon la revendication 1, **caractérisé en ce que** chaque élément distinct (111-112-113-114, 400) est, à plat, inscrit dans le contour originel de l'ébauche.

3. Flan selon la revendication 1, comprenant d'une part une bande centrale constituant une base polygonale destinataire des objets à emballer et deux parois extérieures dites « transversales » et, d'autre part, deux parois extérieures perpendiculaires aux précédentes et dites « latérales » et susceptibles d'être maintenues dressées perpendiculairement au plan de ladite base, **caractérisé en ce qu'**il comprend des éléments distincts (111-112-113-114) destinés à être mis en position active dans laquelle ils maintiennent au moins une paroi transversale (108) et une paroi latérale (109-110) adjacentes dressées par rapport à la base (106), en position définitive, des moyens étant prévus pour maintenir ainsi les éléments distincts (111-112-113-114) par de l'adhésif à effet prolongé (130) disposé sur des éléments distincts (111-112-113-114).

4. Flan selon la revendication 3, **caractérisé en ce que** l'adhésif à effet prolongé (130) est disposé sur les éléments distincts (113-114).

5. Flan selon la revendication 3, **caractérisé en ce que** chaque élément distinct (111-112-113-114) est solidaire d'au moins une paroi (107-108-109-110).

6. Flan selon la revendication 3, **caractérisé en ce que** les parois latérales (109 et 110) sont appliquées sur la base (106) et sont destinées à être relevées pour être mises en position définitive en dégageant la base (106).

7. Flan selon la revendication 3, **caractérisé en ce que** chaque élément distinct (111-112-113-114) est constitué par un volet quadrangulaire présentant une ligne de prépliage en diagonale (115-116-117-118) déterminant deux pattes triangulaires (120-121, 122-123, 124-125 , 126-127) dont l'une (121-123-124-126) est solidaire d'une paroi latérale (109-110) selon une arête et l'autre (120-122-125-127) est fixée irréversiblement à plat contre une paroi transversale adjacente (107-108).

8. Flan selon la revendication 7, **caractérisé en ce que** les pattes triangulaires (120-122-125-127) sont fixées irréversiblement contre la paroi adjacente (107-108) par de la colle.

9. Flan selon la revendication 7, **caractérisé en ce qu'**il présente un élément distinct (111-112-113-114) situé à chaque angle de la base (106) et réunissant deux parois adjacentes (107-109, 107-110, 108-109, 108-110) selon des lignes de prépliage (102, 103, 104 et 105), de l'adhésif à effet prolongé (130) étant disposé en ligne transversale, d'un côté à l'autre du flan, en traversant une paroi transversale (108) et les deux pattes triangulaires (120-121, 122-123, 124-125, 126-127) des éléments distincts (111, 112, 113 et 114) situés de part et d'autre de ladite paroi transversale (108).

10. Flan selon la revendication 3, **caractérisé en ce que** l'adhésif à effet prolongé (130) étant recouvert d'un ruban de protection (131) en vue d'un usage différé dudit adhésif (130), ce ruban (131) est coupé transversalement à lui-même au droit de deux lignes de prépliage (104 et 105) par lesquelles deux éléments distincts (120 et 122, 125 et 127) tiennent à la paroi transversale (107-108).

11. Flan selon la revendication 3, **caractérisé en ce que** le flan (101) présentant un rebord latéral (165-166) sur les deux côtés de la base (106), les parois latérales opposées (109 et 110) tiennent indirectement à la base (106) par le rebord (165-166), la ligne de prépliage correspondante (104-105) étant située en deçà du bord latéral (165-166) de la base (106).

12. Flan selon la revendication 10, **caractérisé en ce que** de l'adhésif à effet prolongé (130) étant disposé en ligne transversale, d'un côté à l'autre du flan (101), en traversant une paroi transversale (108) et les deux éléments distincts (113 et 114) situés de part et d'autre de ladite paroi transversale (108), cette ligne d'adhésif est interrompue sur chacun des deux éléments distincts (113 et 114) situés de part et d'autre de la paroi transversale (108), selon une zone neutre (108-181) de longueur sensiblement égale à la largeur du rebord (165-166).

13. Flan selon la revendication 12, **caractérisé en ce que** l'adhésif (130) étant recouvert d'un ruban de protection (131), ce ruban (131) recouvre aussi la zone neutre (180).

14. Flan selon la revendication 12, **caractérisé en ce que** l'adhésif (130) étant recouvert d'un ruban de protection (131), ce ruban (131) est absent de la zone neutre (181).

15. Flan selon la revendication 12, **caractérisé en ce que** la zone neutre (181) est formée par un espace démuni du carton, ou matière similaire, dont est fait le flan (101).

16. Flan selon la revendication 1, **caractérisé en ce que** la base (106) est solidaire, par une ligne de prépliage (102), d'une paroi transversale (107), laquelle est solidaire, par une ligne de prépliage (141), d'un panneau de fermeture (140) destiné à être rabattu au-dessus de la base (106), par-dessus les objets placés sur celle-ci, et ce panneau de fermeture (140) est solidaire, par une ligne de prépliage (143), d'un volet de fixation (142) destiné à coopérer avec une seconde paroi transversale (108) opposée à la précédente (107) afin de maintenir le panneau de fermeture (140) en position définitive.

17. Flan selon la revendication 16, **caractérisé en ce que** le volet de fixation (142) a une hauteur suffisante pour recouvrir au moins en partie la face extérieure de la seconde paroi transversale (108) et est muni d'un adhésif à effet prolongé (130) destiné à le fixer définitivement en position de clôture inviolable à ladite seconde paroi transversale (108).

18. Flan selon la revendication 16, **caractérisé en ce que** le volet de fixation (142) a une hauteur suffisante pour recouvrir, en position définitive du panneau de fermeture (140), la face extérieure de la seconde paroi transversale (108) jusqu'au dessous du niveau où de l'adhésif à effet prolongé (130) est disposé.

19. Flan selon la revendication 16, **caractérisé en ce que** le panneau de fermeture (140) est muni de pattes de blocage (144 et 145) qui doivent être redressées hors de leur plan parallèle à celui du panneau de fermeture (140), et qui doivent, après fermeture du contenant, se placer contre deux parois latérales opposées (109 et 110), des moyens de fixation (150-151, 158-159, 188-189, 190-191, 130) étant prévus pour maintenir ces pattes de blocage (144-145) en position.

20. Flan selon la revendication 19, **caractérisé en ce que** le flan (101) présentant un rebord latéral (165-166) sur deux côtés opposés de la base (106), les parois latérales opposées correspondantes (109 et 110) tiennent au rebord (165-166) en-deçà des côtés de la base (106), et les pattes de blocage (144 et 145) doivent se placer à l'extérieur desdites parois latérales (109 et 110).

21. Flan selon la revendication 20, **caractérisé en ce que** les moyens de fixation sont constitués par au moins une languette (188-189) située à l'extrémité libre de chaque patte de blocage (144-145) et destinée à pénétrer dans un logement correspondant (190-191) situé dans le rebord (165-166), contre la paroi (109 -110), la hauteur (H) des pattes de blocage (144 et 145) étant sensiblement égale à celle (H) des parois (109 et 110).

22. Flan selon la revendication 20, **caractérisé en ce que** les moyens de fixation sont constitués par de l'adhésif à effet prolongé (130) disposé soit sur les parois (109 et 110), soit sur les pattes de blocage (144 et 145).

23. Flan selon la revendication 19, **caractérisé en ce que** les pattes de blocage (144 et 145) doivent se placer à l'intérieur des parois latérales (109 et 110), celles-ci étant solidaires chacune d'un rabat (150-151) traversé d'une fente (158-159) dans laquelle une patte de blocage (144-145) doit être engagée.

24. Flan selon la revendication 23, **caractérisé en ce que** la fente (158-159) présente deux côtés longitudinaux non parallèles, au moins sur une partie de leur longueur.

25. Flan selon la revendication 23, **caractérisé en ce que** les pattes de blocage (144 et 145) ont une hauteur telle, que leur extrémité libre (144a-145a) puisse être engagée à vue dans la fente (158-159) correspondante alors que le panneau de fermeture (140) est encore éloigné de sa position de fermeture.

26. Flan selon la revendication 25, **caractérisé en ce que** chaque patte de blocage (144-145) a une arête rectiligne (144b-145b) destinée à être en contact avec l'extrémité (158b-159b) dite « arrière » de la fente correspondante (158-159), à savoir l'extrémité de la fente (158-159) qui est la plus proche de la paroi transversale (107) à laquelle le panneau de fermeture (140) est relié.

27. Flan selon la revendication 19, **caractérisé en ce que** les pattes de blocage (144 et 145) sont découpées dans des renforts (173-174 et 175-176) appliqués et fixés contre la face interne du panneau de fermeture (140).

28. Flan selon la revendication 27, **caractérisé en ce que** l'extrémité des pattes de blocage (144 et 145) dépasse le contour des renforts (173-174 et 175-176).

29. Flan selon la revendication 1, **caractérisé en ce qu'**il est découpé dans du carton ondulé dont les cannelures sont transversales, afin qu'après redressement des composants pour constituer le contenant en volume, les cannelures des parois latérales (109 et 110) s'étendent perpendiculairement aux plans parallèles de la base (106) et du panneau de fermeture (140).

30. Flan selon la revendication 1, **caractérisé en ce que** le flan étant formé de deux bandes parallèles (401 et 402) réunies par un volet (404) délimité par deux lignes de prépliage (403 et 405) en vue de son pliage pour amener par pivotement les deux bandes (401 et 402) l'une sur l'autre et perpendiculairement l'une à l'autre, l'adhésif à effet prolongé (130) est disposé sur les deux bandes (401 et 402), près de l'un de leurs bords, en deux lignes situées en continuation l'une de l'autre, et l'élément distinct (400) est constitué par un prolongement d'une extrémité d'une bande (401) destinée à être mise en superposition avec l'autre extrémité de la même bande (401), laquelle est constituée par un volet (417), le prolongement (400) ou le volet (417) ayant une longueur sensiblement égale à celle de la base (414) destinataire des objets, située entre le prolongement (400) et le volet (417).

## Claims

1. Blank made from cardboard or similar material, which is made up from at least one flat preliminary shape and which has when flat all the means of making up and closing a container, namely on the one hand a flat polygonal base and walls adjacent to the base, which are subsequently to be erected with respect to said base with a view to making up the volume of a container body and on the other hand a so-called "closure" panel for closing said container body over objects to be packaged of all kinds placed on the base, **characterised in that** the blank has at least one element (111-112-113-114, 400) which is distinct from the base, the walls and the closure panel, referred to as the "distinct element", and which is intended to be put in a definitive active position when the body is made up and before disposing objects to be packaged on the base, an active position in which on the one hand the base is completely free and accessible to the objects to be placed on it, and on the other hand it joins and holds out of their original plane at least two walls (107-108-109-110, 417-418) of said blank adjacent to the base (106, 414) other than the closure panel (140), a distinct element (111-112-113-114, 400) which must be applied directly against at least one of the walls (107-108, 417-418) adjacent to the base (106, 414), prolonged-effect adhesive (130) being provided for keeping in the definitive position the erected walls (107-108-109-110, 417-418) as well as the distinct element or elements (111-112-113-114, 400) and in the tamper-proof closure position the closure panel (140) folded over the packaged objects.

2. Blank according to Claim 1, **characterised in that** each distinct element (111-112-113-114, 400), when flat, fits within the original contour of the preliminary shape.

3. Blank according to Claim 1, comprising on the one hand a central strip forming a polygonal base intended for objects to be packaged and two so-called "transverse" external walls and on the other hand two external walls perpendicular to the previous ones and referred to as "side" walls and able to be held erect perpendicular to the plane of said base, **characterised in that** it comprises distinct elements (111-112-113-114) intended to be put in the active position in which they hold at least one transverse wall (108) and one side wall (109-110), adjacent and erect with respect to the base (106), in the definitive position, means being provided for thus holding the distinct elements (111-112-113-114) the prolonged-effect adhesive (130) disposed on the distinct elements (111-112-113-114).

4. Blank according to Claim 3, **characterised in that** the prolonged-effect adhesive (130) is disposed on the distinct elements (113-114).

5. Blank according to Claim 3, **characterised in that** each distinct element (111-112-113-114) is fixed to at least one wall (107-108-109-110).

6. Blank according to Claim 3, **characterised in that** the side walls (109 and 110) are applied against the base (106) and are intended to be lifted in order to be put in the definitive position whilst leaving the base (106) free.

7. Blank according to Claim 3, **characterised in that** each distinct element (111-112-113-114) consists of a quadrangular flap having a diagonal prefolding line (115-116-117-118) determining two triangular tabs (120-121, 122-123, 124-125, 126-127), one of which (121-123-124-126) is fixed to a side wall (109-110) along one edge and the other one of which (120-122-125-127) is irreversibly fixed flat against an adjacent transverse wall (107-108).

8. Blank according to Claim 7, **characterised in that** the triangular tabs (120-122-125-127) are irreversibly fixed against the adjacent wall (107-108) by means of glue.

9. Blank according to Claim 7, **characterised in that** it has a distinct element (111-112-113-114) situated at each comer of the base (106) and joining two adjacent walls (107-109, 107-110, 108-109, 108-110) along prefolding lines (102, 103, 104 and 105), prolonged-effect adhesive (130) being disposed on a transverse line, from one side of the blank to another, passing across a transverse wall (108) and the two triangular tabs (120-121, 122-123, 124-125, 126-127) of the distinct elements (111, 112, 113 and 114) situated on each side of said transverse wall (108).

10. Blank according to Claim 3, **characterised in that**, the prolonged-effect adhesive (130) being covered with a protective strip (131) with a view to deferred use of said adhesive (130), this strip (131) is cut transversely to itself in line with two prefolding lines (104 and 105) by which two distinct elements (120 and 122, 125 and 127) are attached to the transverse wall (107-108).

11. Blank according to Claim 3, **characterised in that**, the panel (101) having a side shoulder (165-166) on the two sides of the base (106), the opposite side walls (109 and 110) are attached indirectly to the base (106) by the shoulder (165-166), the corresponding prefolding line (104-105) being situated before the side edge (165-166) of the base (106).

12. Blank according to Claim 10, **characterised in that**, the prolonged-effect adhesive (130) being disposed on the transverse line, from one side to the other of the blank (101), passing across a transverse wall (108) and the two distinct elements (113 and 114) situated on each side of said transverse wall (108), this line of adhesive is interrupted on each of the two distinct elements (113 and 114) situated on each side of the transverse wall (108), in a neutral area (108-181) with a length substantially equal to the width of the shoulder (165-166).

13. Blank according to Claim 12, **characterised in that**, the adhesive (130) being covered with a protective strip (131), this strip (131) also covers the neutral area (180).

14. Blank according to Claim 12, **characterised in that**, the adhesive (130) being covered with a protective strip (131), this strip (131) is absent from the neutral area (181).

15. Blank according to Claim 12, **characterised in that** the neutral area (181) is formed by a space divested of the cardboard, or similar material, from which the panel (101) is made.

16. Blank according to Claim 1, **characterised in that** the base (106) is integral, by a prefolding line (102), with a transverse wall (107) which is integral, by a prefolding line (141), with a closure panel (140) intended to be folded above the base (106), over the objects placed thereon, and this closure panel (140) is integral, by a prefolding line (143), with a fixing flap (142) intended to cooperate with a second transverse wall (108) opposite to the previous one (107) in order to keep the closure panel (140) in the definitive position.

17. Blank according to Claim 16, **characterised in that** the fixing flap (142) has a sufficient height to at least partly cover the external face of the second transverse wall (108) and is provided with a prolonged-effect adhesive (130) intended to fix it definitively in the tamper-proof closure position to said second transverse wall (108).

18. Blank according to Claim 16, **characterised in that** the fixing flap (142) has a sufficient height to cover, in the definitive position of the closure panel (140), the external face of the second transverse wall (108) until just below the level in which the prolonged-effect adhesive (130) is disposed.

19. Blank according to Claim 16, **characterised in that** the closure panel (140) is provided with locking tabs (144 and 145) which must be erected out of their plane parallel to that of the closure panel (140) and which must, after closure of the container, be placed against two opposite side walls (109 and 110), fixing means (150-151, 158-159, 188-189, 190-191, 130) being provided for holding these locking tabs (144-145) in position.

20. Blank according to Claim 19, **characterised in that**, the blank (101) having a side shoulder (165-166) on two opposite sides of the base (106), the corresponding opposite walls (109 and 110) are attached to the shoulder (165-166) before the sides of the base (106), and the locking tabs (144 and 145) must be placed outside said side walls (109 and 110).

21. Blank according to Claim 20, **characterised in that** the fixing means consist of at least one tongue (188-189) situated at the free end of each locking tab (144-145) and intended to enter a corresponding housing (190-191) situated in the shoulder (165-166), against the wall (109-110), the height (H) of the locking tabs (144 and 145) being substantially equal to that (H) of the walls (109 and 110).

22. Blank according to Claim 20, **characterised in that** the fixing means consist of the prolonged-effect adhesive (130) disposed either on the walls (109 and 110) or on the locking tabs (144 and 145).

23. Blank according to Claim 19, **characterised in that** the locking tabs (144 and 145) must be placed inside the side walls (109 and 110), these each being integral with a flap (150-151) through which there passes a slot (158-159) in which a locking tab (144-145) is to be engaged.

24. Blank according to Claim 23, **characterised in that** the slot (158-159) has two non-parallel longitudinal sides, at least over part of their length.

25. Blank according to Claim 23, **characterised in that** the locking tabs (144 and 145) have a height such that their free end (144a-145a) can be engaged visually in the corresponding slot (158-159) whilst the closure panel (140) is still at a distance from its closure position.

26. Blank according to Claim 25, **characterised in that** each locking tab (144-145) has a rectilinear edge (144b-145b) intended to be in contact with the so-called "rear" end (158b-159b) of the corresponding slot (158-159), namely the end of the slot (158-159) which is the closer to the transverse wall (107) to which the closure panel (140) is connected.

27. Blank according to Claim 19, **characterised in that** the locking tabs (144 and 145) are cut in reinforcements (173-174 and 175-176) applied and fixed against the internal face of the closure panel (140).

28. Blank according to Claim 27, **characterised in that** the end of the locking tabs (144 and 145) project beyond the contour of the reinforcements (173-174 and 175-176).

29. Blank according to Claim 1, **characterised in that** it is cut from corrugated cardboard on which the ribs are transverse, so that, after erection of the components in order to form the volume of the container, the ribs on the side walls (109 and 110) extend perpendicular to the parallel planes of the base (106) and of the closure panel (140).

30. Blank according to Claim 1, **characterised in that** the blank being formed by two parallel strips (401 and 402) joined by a flap (404) delimited by two prefolding lines (403 and 405) with a view to its folding in order to bring the two strips (401 and 402), by pivoting, one on top of the other and perpendicular to one another, the prolonged-effect adhesive (130) is disposed on the two strips (401 and 402), close to one of their edges, in two lines situated in line with one another, and the distinct element (400) consists of an extension of one end of a strip (401) intended to be superimposed on the other end of the same strip (401), which consists of a flap (417), the extension (400) or the flap (417) having a length substantially equal to that of the base (414) for which the objects are intended, situated between the extension (400) and the flap (417).

## Patentansprüche

1. Pappkarton oder ähnliches Material, das ausgehend von mindestens einem flächigen Vorprodukt dargestellt wird und das ungefalzt sämtliche Aufbau- und Verschlußmittel eines Behältnisses aufweist, nämlich einerseits eine flächige polygonale Basis und an die Basis angrenzende Wände vor ihrer endgültigen Aufrichtung bezüglich der Basis und hinsichtlich der Darstellung eines räumlichen Körpers und andererseits ein Deckenteil, das Verschluß" genannt wird, zum Verschließen des räumlichen Körpers über auf der Basis angeordneten, zu verpackenden Gegenständen aller Art,
**dadurch gekennzeichnet, daß**. die Pappe mindestens ein Element (111-112-113-114, 400) aufweist, das von Basis, Wänden und verschließendem Deckenteil verschieden ist und "distinktes Element" genannt wird und das dazu ausgelegt ist, während des Aufstellens des Körpers und vor der Anordnung von zu verpackenden Objekten auf der Basis in eine aktive Endposition gebracht zu werden, wobei in der aktiven Position einerseits die Basis vollständig frei und für die auf ihr abzulegenden Gegenstände zugänglich ist und andererseits das distinkte
Element (111-112-113-114, 400), das direkt an mindestens eine der an die Basis (106, 414) angrenzenden Wände (107-108, 417-418) angepaßt werden muß, mindestens zwei an die Basis (106, 414) angrenzende Wände (107-108-109-110, 417-418) der Pappe, außer dem verschließenden Deckenteil (140), über ihrer Ursprungsebene vereinigt und hält, wobei Haftklebstoff (130) vorgesehen ist, um die aufgerichteten Wände (107-108-109-110, 417-418) sowie das oder die distinkten Elemente (111-112-113-114, 400) in der Endposition zu halten und das verschließende Deckenteil (140), das auf die verpackten Elemente heruntergeklappt ist, in der unzerstörbaren Verschlußposition zu halten.

2. Pappe nach Anspruch 1, **dadurch gekennzeichnet, daß** jedes distinkte Element (111-112-113-114, 400) ungefalzt in den Originalumfang des Vorprodukts eingeschrieben ist.

3. Pappe nach Anspruch 1, die einerseits einen Mittelstreifen, der eine polygonale Aufnahmebasis für die zu verpackenden Gegenstände darstellt, und zwei Außenwände die "Querwände" genannt werden, und andererseits zwei zu den Vorgenannten senkrechte Außenwände, die "Längswände" genannt werden und dazu ausgelegt sind, senkrecht zur Ebene der Basis aufgerichtet gehalten zu werden, aufweist, **dadurch gekennzeichnet, daß** sie distinkte Elemente (111-112-113-114) aufweist, die dazu bestimmt sind, in eine aktive Position gebracht zu werden, in der sie mindestens eine Querwand (108) und eine daran angrenzende Längswand (109-110), die bezüglich der Basis (106) aufgerichtet sind, in der Endposition halten, wobei Mittel vorgesehen sind, um die distinkten Elemente (111-112-113-114) durch Haftklebstoff (130), der auf die distinkten Elemente (111-112-113-114) aufgebracht ist, so zu halten.

4. Pappe nach Anspruch 3, **dadurch gekennzeichnet, daß** der Haftklebstoff (130) auf die distinkten Elemente (113-114) aufgebracht ist.

5. Pappe nach Anspruch 3, **dadurch gekennzeichnet, daß** jedes distinkte Element (111-112-113-114) aus einem Stück mit mindestens einer Wand (107-108-109-110) besteht.

6. Pappe nach Anspruch 3, **dadurch gekennzeichnet, daß** die Längswände (109 und 110) auf der Basis (106) liegen und zur Aufrichtung bestimmt sind, um unter Freisetzung der Basis in die Endposition gebracht zu werden.

7. Pappe nach Anspruch 3, **dadurch gekennzeichnet, daß** jedes distinkte Element (111-112-113-114) von einer viereckigen Klappe gebildet ist, die eine diagonale Vorfalzlinie (115-116-117-118) aufweist, die zwei dreieckige Klappen (120-121, 122-123, 124-125, 126-127) bestimmt, wovon die eine (121-123-124-126) aus einem Stück mit einer Längswand (109-110), entsprechend einer Kante, besteht und die andere (120-122-125-127) irreversibel ungefalzt an einer angrenzenden Querwand (107-108) befestigt ist.

8. Pappe nach Anspruch 7, **dadurch gekennzeichnet, daß** die dreieckigen Klappen (120-122-125-127) an der angrenzenden Wand (107-108) irreversibel mit Klebstoff befestigt sind.

9. Pappe nach Anspruch 7, **dadurch gekennzeichnet, daß** sie ein distinktes Element (111-112-113-114) aufweist, das in jeder Ecke der Basis (106) angeordnet ist und das zwei angrenzende Wände (107-109, 107-110, 108-109, 108-110) entsprechend den Vorfalzlinien (102, 103, 104 und 105) vereinigt, wobei Haftklebstoff (130) als Querlinie von einer Seite zur anderen der Pappe unter Querung einer Querwand (108) und der beiden dreieckigen Klappen (120-121, 122-123, 124-125, 126-127) der distinkten Elemente (111, 112, 113 und 114), die beiderseits von der Querwand (108) liegen, aufgebracht ist.

10. Pappe nach Anspruch 3, **dadurch gekennzeichnet, daß** der Haftklebstoff (130) im Hinblick auf eine abweichende Verwendung des Klebstoffs (130) von einem Schutzband (131) bedeckt ist, daß dieses Band (131) rechts der beiden Vorfalzlinien (104 und 105) zerschnitten ist, über die die beiden distinkten Elemente (120 und 122, 125 und 127) an der Querwand (107-108) anliegen.

11. Pappe nach Anspruch 3, **dadurch gekennzeichnet, daß** die Pappe (101) eine Längskante (165-166) auf beiden Seiten der Basis (106) aufweist, wobei die gegenüberliegenden Längswände (109 und 110) über die Kante (165-166) indirekt an der Basis (106) anliegen, wobei die entsprechende Vorfalzlinie (104-105) diesseits der Längskante (165-166) der Basis (106) liegt.

12. Pappe nach Anspruch 10, **dadurch gekennzeichnet, daß** Haftklebstoff (130) in einer Querlinie von einer Seite zur anderen Seite der Pappe (101) unter Querung einer Querwand (108) und der beiden distinkten Elemente (113 und 114), die beiderseits der Querwand (108) liegen, aufgebracht ist, wobei diese Klebstofflinie auf jedem der beiden distinkten Elemente (113 und 114), die beiderseits der Querwand (108) liegen, entsprechend einer neutralen Zone (108-181) einer im wesentlichen gleichen Länge wie die Länge der Kante (165-166) unterbrochen ist.

13. Pappe nach Anspruch 12, **dadurch gekennzeichnet, daß** der Klebstoff (130)von einem Schutzband (131) abgedeckt ist, wobei dieses Schutzband (131) auch die neutrale Zone (180) abdeckt.

14. Pappe nach Anspruch 12, **dadurch gekennzeichnet, daß** der Klebstoff (130) von einem Schutzband (131) abgedeckt ist, wobei das Schutzband (131) in der neutralen Zone (181) nicht vorhanden ist.

15. Pappe nach Anspruch 12, **dadurch gekennzeichnet, daß** die neutrale Zone (181) durch einen Raum ohne Karton oder vergleichbares Material, aus dem die Pappe (101) hergestellt ist, geformt ist.

16. Pappe nach Anspruch 1, **dadurch gekennzeichnet, daß** die Basis (106) über eine Vorfalzlinie (102) mit einer Querwand (107) aus einem Stück besteht, die über eine Vorfalzlinie (141) mit einem verschließenden Deckenteil (140) aus einem Stück besteht, das dazu bestimmt ist, über die Basis (106), über die Gegenstände, die auf ihr angeordnet sind, geklappt zu werden, und daß dieses verschließende Deckenteil (140) über eine Vorfalzlinie (143) mit einer Fixierklappe (142) aus einem Stück besteht, die dazu bestimmt ist, mit einer zweiten Querwand (108) gegenüber der Vorhergehenden (107) zum Halten des verschließenden Deckenteils (140) in der Endposition zusammen zu wirken.

17. Pappe nach Anspruch 16, **dadurch gekennzeichnet, daß** die Fixierklappe (142) eine Höhe aufweist, die ausreicht, um die Außenfläche der zweiten Querwand (108) mindestens teilweise zu bedecken, und mit einem Haftklebstoff (130) versehen ist, der zu ihrer endgültigen Befestigung in der unzerstörbaren Verschlußposition an der zweiten Querwand (108) bestimmt ist.

18. Pappe nach Anspruch 16, **dadurch gekennzeichnet, daß** die Fixierklappe (142) eine Höhe aufweist, die ausreicht, um in der Endposition des verschließenden Deckenteils (140) die Außenfläche der zweiten Querwand (108) bis unter das Niveau zu bedecken, auf dem der Haftklebstoff aufgebracht ist.

19. Pappe nach Anspruch 16, **dadurch gekennzeichnet, daß** das verschließende Deckenteil (140) mit Blockierklappen (144 und 145) ausgestattet ist, die über ihre Fläche aufgerichtet werden müssen, die zu derjenigen des verschließenden Deckenteils (140) parallel ist und die sich nach dem Verschließen des Behältnisses an zwei gegenüberliegenden Längswände (109 und 110) anordnen müssen, wobei Fixierungsmittel (150-151, 158-159, 188-189, 190-191, 130) vorgesehen sind, um diese Blockierklappen (144-145) in Position zu halten.

20. Pappe nach Anspruch 19, **dadurch gekennzeichnet, daß** die Pappe (101) eine Längskante (165-166) an zwei gegenüberliegenden Seiten der Basis (106) aufweist, wobei die entsprechenden gegenüberliegenden Längswände (109 und 110) an der Kante (165-166) diesseits der Seiten der Basis (106) anliegen und die Blockierklappen (144 und 145) sich außen an den Längswänden (109 und 110) anordnen müssen.

21. Pappe nach Anspruch 20, **dadurch gekennzeichnet, daß** die Fixierungsmittel aus mindestens einer Lasche (188-189) gebildet sind, die am freien Ende jeder Blockierklappe (144-145) angeordnet und dazu bestimmt ist in eine entsprechende Aufnahmevorrichtung (190-191), die in der Kante (165-166) liegt, bis zur Wand (109-110) vorzudringen, wobei die Höhe (H) der Blockierklappen (144 und 145) im wesentlichen derjenigen (H) der Wände (109 und 110) entspricht.

22. Pappe nach Anspruch 20, **dadurch gekennzeichnet, daß** die Fixierungsmittel aus Haftklebstoff (130) gebildet sind, der entweder auf den Wänden (109 und 110) oder den Blockierklappen (144 und 145) angeordnet ist.

23. Pappe nach Anspruch 19, **dadurch gekennzeichnet, daß** sich die Blockierklappen (144 und 145) im Inneren der Längswände (109 und 110) anordnen müssen, wobei diese jeweils aus einem Stück mit einer Klappe (150 bis 151) bestehen, durch die ein Spalt (158-159) verläuft, in den ein Blockierklappe (144-145) eingreifen muß.

24. Pappe nach Anspruch 23, **dadurch gekennzeichnet, daß** der Spalt (158-159) zwei mindestens auf einem Teil ihrer Länge nicht parallele Längsseiten aufweist.

25. Pappe nach Anspruch 23, **dadurch gekennzeichnet, daß** die Blockierklappe (144 und 145) eine Höhe aufweisen, derart, daß ihr freies Ende (144a-145a) sichtbar in den entsprechenden Spalt (158-159) eingeführt werden kann, während das verschließende Deckenteil (140) noch von seiner Verschlußposition beabstandet ist.

26. Pappe nach Anspruch 25, **dadurch gekennzeichnet, daß** jede Blockierklappe (144-145) eine geradlinige Kante (144b-145b) aufweist, die dazu bestimmt ist, mit dem "hinteres Ende" genannten Ende (158b-159b) des entsprechenden Schlitzes (158-159), nämlich dem Ende des Schlitzes (158-159), das der Querwand (107) am nächsten liegt, mit der das verschließende Deckenteil (140) verbunden ist, in Kontakt zu sein.

27. Pappe nach Anspruch 19, **dadurch gekennzeichnet, daß** die Blockierklappen (144 und 145) in die Verstärkungen (173-174 und 175-176) eingeschnitten sind, die an der Innenfläche des verschließenden Deckenteils (140) angebracht und fixiert sind.

28. Pappe nach Anspruch 27, **dadurch gekennzeichnet, daß** das Ende der Blockierklappen (144 und 145)
über die Außenlinien der Verstärkungen (173-174 und 175-176) übersteht.

29. Pappe nach Anspruch 1, **dadurch gekennzeichnet, daß** sie in Wellpappe eingeschnitten ist, deren Kanäle quer verlaufen, damit nach dem Aufrichten der Bestandteile zur Darstellung des räumlichen Behältnisses die Kanäle der Längswände (109 und 110) senkrecht zu den parallelen Ebenen der Basis (106) und des verschließenden Deckenteils (107) verlaufen.

30. Pappe nach Anspruch 1, **dadurch gekennzeichnet, daß** die Pappe aus zwei parallelen Streifen (401 und 402) gebildet ist, die über eine Klappe (404) vereinigt sind, die hinsichtlich ihrer Faltung von zwei Vorfalzlinien (403 und 405) begrenzt ist, um die beiden Streifen (401 und 402) durch Drehung des einen Streifens um den anderen und senkrecht zueinander zu positionieren, wobei der Haftklebstoff (130) in zwei zueinander kontinuierlich angeordneten Linien in der Nähe einer ihrer Kanten angeordnet ist, und das distinkte Element (400) durch eine Verlängerung von einem Ende eines Streifens (401) gebildet ist, das dazu bestimmt ist, mit dem anderen Ende des gleichen Streifens (401), das von einer Klappe (417) gebildet ist, in eine Überlagerungsposition gebracht zu werden, wobei die Verlängerung (400) oder die Klappe (417) eine Länge, entsprechend im wesentlichen derjenigen der Aufnahmebasis (414) für Gegenstände, die zwischen der Verlängerung (400) und der Klappe (417) liegt, aufweist.
